# FASCICULE DE BREVET EUROPEEN

(11) **EP 3 299 693 B1**
(45) Date de publication et mention de la délivrance du brevet: **17.04.2019**
(21) Numéro de dépôt: 17183208.2
(22) Date de dépôt: 26.07.2017
(51) Int. Cl.: F17C 13/04

(54) **ROBINET POUR FLUIDE SOUS PRESSION**
HAHN FÜR FLÜSSIGKEIT UNTER DRUCK
VALVE FOR PRESSURISED FLUID

(30) Priorité: 26.09.2016 FR 1659022
(43) Date de publication de la demande: 28.03.2018
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: FISCHER, Benjamin, 94260 Fresnes (FR); FRENAL, Antoine, 95460 Ezanville (FR)
(74) Mandataire: De Cuenca, Emmanuel Jaime

(56) Documents cités:
- FR-A1- 2 379 000
- FR-A1- 2 444 870
- FR-A1- 3 033 385
- GB-A- 2 506 447

## Description

L'invention concerne un robinet pour fluide sous pression ainsi qu'une bouteille ou un ensemble de bouteilles de fluide sous pression comprenant un tel robinet.

L'invention concerne plus particulièrement un robinet pour fluide sous pression, avec ou sans détendeur de pression intégré, comprenant un corps abritant un circuit de fluide ayant une extrémité amont destinée à être mise en relation avec une réserve de fluide sous pression et une extrémité aval destinée à être mise en relation avec un appareil récepteur, le circuit de fluide comprenant un organe de contrôle du débit dans le circuit de fluide, l'organe de contrôle du débit étant commandé par un organe d'actionnement mobile par rapport au corps du robinet, le robinet comprenant au moins un organe fonctionnel électronique disposé dans un boîtier clos situé sur le corps.

Un tel robinet est connu de GB 2 506 447 A. Pour améliorer les fonctionnalités d'un robinet pour bouteille(s) de fluide sous pression il est connu de prévoir des organes électronique de mesure et/ou de communication sans fil.

Cf. par exemple le document FR2868160A1 qui décrit un système modulaire intégrant un capteur électronique pour mesurer l'autonomie d'un réservoir de gaz sous pression.

Ces organes électroniques sont généralement logés dans des boîtiers en plastique clos. Bien que ces robinets soient équipés de clapets de sécurités destinés à évacuer d'éventuelles fuites ou surpression, le ou les boîtiers contenant les organes électroniques sont susceptibles de collecter d'éventuelles fuites de gaz. Dans certaines situations, ceci peut générer des montées en pression dans ces boîtiers qui peuvent provoquer des éclatements.

Un but de la présente invention est de pallier tout ou partie des inconvénients de l'art antérieur relevés ci-dessus.

A cette fin, le robinet selon l'invention, par ailleurs conforme à la définition générique qu'en donne le préambule ci-dessus, est essentiellement caractérisé en ce que le boîtier comprend une paroi périphérique en communication avec l'extérieur du robinet, ladite paroi périphérique comprenant au moins un orifice d'évent refermé par un couvercle fixé sur ladite paroi périphérique.

Par ailleurs, des modes de réalisation de l'invention peuvent comporter l'une ou plusieurs des caractéristiques suivantes :
- le couvercle comprend ou est constitué d'une couche de matériau plastique étanche collée sur ladite paroi périphérique,
- la couche de matériau plastique est flexible,
- la couche de matériau plastique comprend au moins l'un parmi : du caoutchouc, un polymère,
- le couvercle est localement aminci ou partiellement prédécoupé au niveau ou de façon adjacente à l'orifice d'évent,
- le robinet comporte plusieurs orifices d'évent,
- la paroi périphérique comprenant le au moins un orifice d'évent constitue une paroi supérieure du boîtier et du robinet lorsque le robinet est en configuration d'utilisation,
- le boitier est monté de façon amovible sur le corps du robinet,
- le boitier abrite au moins une partie du circuit de fluide boîtier,
- l'organe de contrôle comprend au moins l'un parmi ; un clapet d'isolation, une vanne de régulation de débit ou de pression, un organe pousse-clapet mobile destiné à actionner un clapet d'un autre appareil lequel le robinet est destiné à être raccordé,
- le au moins un organe fonctionnel électronique comprend au moins l'un parmi : un dispositif réception et/ou d'émission de données sans fil comprenant une antenne, un capteur de pression et/ou de température, une logique électronique de stockage et de traitement de données comprenant un microprocesseur, un écran digital, une source lumineuse

L'invention concerne également une bouteille ou ensemble de bouteilles de fluide sous pression comprenant un robinet selon l'une quelconque des caractéristiques ci-dessus ou ci-dessous.

L'invention peut concerner également tout dispositif ou procédé alternatif comprenant toute combinaison des caractéristiques ci-dessus ou ci-dessous, dans le cadre défini par les revendications.

D'autres particularités et avantages apparaîtront à la lecture de la description ci-après, faite en référence aux figures dans lesquelles :
- la figure 1 représente une vue en coupe, schématique et partielle, illustrant un premier exemple de structure de robinet selon l'invention monté sur un réservoir,
- la figure 2 représente une vue en coupe, schématique et partielle, illustrant un autre exemple de structure de robinet selon l'invention,
- la figure 3 représente une vue en perspective éclatée, schématique et partielle, d'un détail d'un robinet illustrant la structure d'un système d'évent d'une paroi périphérique supérieure.
- la figure 4 représente une vue en coupe agrandie, schématique et partielle, d'un détail de la paroi périphérique supérieure d'un boîtier d'un exemple de robinet conforme à l'invention.

Le robinet 1 représenté aux figures comprend un corps 2 abritant classiquement un circuit 3 de fluide ayant une extrémité 4 amont destinée à être mise en relation avec une réserve de fluide sous pression (une bouteille 13 ou un ensemble de bouteilles par exemple) et une extrémité 5 aval destinée à être mise en relation avec un appareil utilisateur du gaz fourni par la réserve de fluide sous pression.

Comme illustré à la figure 1, le circuit 3 peut comprendre classiquement une vanne 6 de contrôle du débit dans le circuit 3. Cette vanne 6 peut être un clapet d'isolation pour l'ouverture ou la fermeture du circuit 3 et/ou un clapet permettant de régler un débit ou une pression ou tout autre type de clapet approprié.

La vanne 6 est commandée par un levier 7 monté pivotant sur le corps 2 du robinet 1 (au niveau par exemple d'au moins une articulation 15).

Le levier 7 est mobile entre une position de repos (figure 1) dans laquelle la vanne 6 est maintenu dans un premier état correspondant à une première valeur de débit dans le circuit 3 (par exemple un débit nul) et une seconde position active (levier relevé par exemple) dans laquelle le levier 7 déplace la vanne 6 dans un second état correspondant à une seconde valeur de débit dans le circuit 3 (par exemple circuit complètement ouvert pour un débit maximal).

Comme schématisé à la figure 1, le robinet 1 peut être raccordé (fixé par exemple par vissage via des organes 12 d'accrochage) à une bouteille 13 de fluide sous pression.

L'organe 6 de contrôle de débit dans le circuit 3 représenté à la figure 1 comprend une vanne 6 mais tout autre organe 6 de contrôle de débit pourrait être envisagé.

Par exemple, en variante ou en combinaison, et comme illustré à la figure 2, le robinet 1 pourrait comprendre une pièce mobile telle qu'un pousse-clapet dont le mouvement est commandé par le levier 7. Ce pousse- clapet 6, par exemple mobile en translation, peut être prévu par exemple pour actionner (ouvrir notamment) un système de clapet(s) situé sur un autre robinet ou une bouteille sur lequel le robinet 1 vient se raccorder pour prélever ou transférer du fluide sous pression.

Par exemple, ce robinet 1 pourrait être raccordable (via les organes 12 d'accrochage) de façon amovible à un autre robinet distinct dit « robinet de base ». Ce robinet de base est par exemple solidaire d'au moins une bouteille 13 de fluide sous pression. Dans ce cas, le pousse-clapet 6 dont le déplacement est commandé par le levier 7 peut commander l'ouverture ou la fermeture d'un clapet d'isolation du robinet de base sur lequel est raccordé de façon amovible ledit robinet 1.

De même, le levier 7 pivotant peut être remplacé par tout autre organe d'actionnement approprié (bouton, volant, mobile en translation et/ou en rotation)...

Le robinet 1 comprend en outre au moins un organe 10 fonctionnel électronique. Le ou les organes 10 fonctionnels électroniques peuvent comprendre au moins l'un parmi : un dispositif réception et/ou d'émission de données sans fil comprenant une antenne, un capteur de pression, un capteur de température, une logique électronique de stockage et de traitement de données comprenant un microprocesseur, un écran digital, une source lumineuse...

Cet organe 10 fonctionnel électronique est disposé dans un boîtier 8 clos situé sur le corps 2.

Ce boîtier 8 comprend en particulier une paroi périphérique en communication avec l'extérieur du robinet 1.

Selon une particularité avantageuse, cette paroi 18 périphérique comprend au moins un orifice 9 d'évent refermé par un couvercle de préférence constitué d'une couche 11 de matériau plastique étanche collée sur ladite paroi 18 périphérique.

De cette façon, en cas d'accumulation de gaz sous pression dans le boîtier 8, si la pression dans le boîtier 8 devient trop importante, le gaz va déformer la couche 11 de matériau plastique collée en traversant l'orifice jusqu'à percer un passage pour s'évacuer vers l'extérieur du robinet 1. Ceci permet d'éviter des dégradations plus importantes du boîtier 18 et des composants électroniques qu'il renferme. Ceci permet de protéger les utilisateurs en évitant notamment une explosion plus dangereuse.

La couche 11 de matériau plastique est de préférence flexible. De cette façon, une déformation de celle-ci sous l'effet de la pression de gaz est susceptible de se produire. C'est-à-dire que la couche 11 de matériau collée peut gonfler avant de rompre.

Par exemple, cette couche 11 de matériau plastique peut comprendre au moins l'un parmi : du caoutchouc, un polymère.

En variante ce couvercle pourrait être rigide et/ou constituée d'un autre matériau que du plastique (par exemple une plaque métallique ou autre.

Comme schématisé à la figure 4, la couche 11 de matériau plastique peut être localement amincie au niveau de l'orifice 9 d'évent, par exemple à l'aplomb et/ou à proximité de l'orifice 9.

En variante ou en combinaison, la couche 11 de matériau plastique peut être localement ou partiellement prédécoupée pour faciliter sa rupture de façon contrôlée.

La paroi 18 peut comporter un ou plusieurs orifices 9 d'évent (par exemple deux) ayant des dimensions comprises par exemple entre 0,1 et 0,7cm2.

De préférence, le ou les orifices 9 sont situés sur la paroi 18 périphérique qui constitue une paroi supérieure du boîtier 8 et du robinet 1 lorsque le robinet 1 est en configuration d'utilisation.

De plus, comme schématisé à la figure 2, le boitier 8 peut être monté de façon amovible sur le corps 2 du robinet 1.

Comme illustré à la figure 2, le boitier 8 contenant au moins un organe 10 électronique peut abriter au moins une partie du circuit 3 de fluide du robinet 1. Par exemple, le boîtier 8 peut comporter une portion de circuit comprenant au moins un organe de régulation (régulateur de débit et/ou de pression, vanne.... De plus, le au moins organe 10 électronique peut comporter un ou des capteurs électroniques (de pression et/ou de température par exemple).

Dans le cas où le boîtier 8 est amovible et comprend une portion du circuit 3 de fluide, cette portion peut comporter deux extrémités venant se raccorder de façon étanche (raccords) à deux extrémités de circuit en vis-à-vis sur le corps 2 du robinet 1. De cette façon, le circuit 3 de fluide ne fait qu'un passage dans le boîtier 8 (l'extrémité aval 5 du circuit étant située sur le corps 2 du robinet à l'extérieur du boîtier 8.

De façon alternative, la portion de circuit 3 du boîtier 8 peut comprendre une entrée (unique) et une sortie 5 constituant l'extrémité aval du circuit 3.

## Revendications

1. Robinet pour fluide sous pression, avec ou sans détendeur de pression intégré, comprenant un corps (2) abritant un circuit (3) de fluide ayant une extrémité (4) amont destinée à être mise en relation avec une réserve de fluide sous pression et une extrémité (5) aval destinée à être mise en relation avec un appareil récepteur, le circuit (3) de fluide comprenant un organe (6) de contrôle du débit dans le circuit (3) de fluide, l'organe (6) de contrôle du débit étant commandé par un organe (7) d'actionnement mobile par rapport au corps (2) du robinet (1), le robinet (1) comprenant au moins un organe (10) fonctionnel électronique disposé dans un boîtier (8) clos situé sur le corps (2), **caractérisé en ce que** le boîtier (8) comprend une paroi périphérique en communication avec l'extérieur du robinet (2), ladite paroi (18) périphérique comprenant au moins un orifice (9) d'évent refermé par un couvercle (11) fixé sur ladite paroi périphérique.

2. Robinet selon la revendication 1, **caractérisé en ce que** le couvercle comprend ou est constitué d'une couche (11) de matériau plastique étanche collée sur ladite paroi périphérique.

3. Robinet selon la revendication 2, **caractérisé en ce que** la couche (11) de matériau plastique est flexible.

4. Robinet selon l'une quelconque des revendication 2 à 3, **caractérisé en ce que** la couche (11) de matériau plastique comprend au moins l'un parmi : du caoutchouc, un polymère..

5. Robinet selon l'une quelconque des revendications 1 à 4, **caractérisé en ce que** le couvercle (11) est localement aminci ou partiellement prédécoupé au niveau ou de façon adjacente à l'orifice (9) d'évent.

6. Robinet selon l'une quelconque des revendications 1 à 5, **caractérisé en ce que** qu'il comporte plusieurs orifices (9) d'évent.

7. Robinet selon l'une quelconque des revendications 1 à 6, **caractérisé en ce que** la paroi (18) périphérique comprenant le au moins un orifice (9) d'évent constitue une paroi supérieure du boîtier (8) et du robinet (1) lorsque le robinet (1) est en configuration d'utilisation.

8. Robinet selon l'une quelconque des revendications 1 à 7, **caractérisé en ce que** le boitier (8) est monté de façon amovible sur le corps (2) du robinet (1).

9. Robinet selon l'une quelconque des revendications 1 à 8, **caractérisé en ce que** le boitier (8) abrite au moins une partie du circuit (3) de fluide boîtier (8).

10. Robinet selon l'une quelconque des revendications 1 à 9, **caractérisé en ce que** l'organe (6) de contrôle comprend au moins l'un parmi ; un clapet d'isolation, une vanne de régulation de débit ou de pression, un organe pousse-clapet mobile destiné à actionner un clapet d'un autre appareil lequel le robinet est destiné à être raccordé.

11. Robinet selon l'une quelconque des revendications 1 à 10, **caractérisé en ce que** le au moins un organe (10) fonctionnel électronique comprend au moins l'un parmi : un dispositif réception et/ou d'émission de données sans fil comprenant une antenne, un capteur de pression et/ou de température, une logique électronique de stockage et de traitement de données comprenant un microprocesseur, un écran digital, une source lumineuse.

12. Bouteille ou ensemble de bouteilles de fluide sous pression comprenant un robinet selon l'une quelconque des revendications 1 à 11.

## Patentansprüche

1. Schließhahn für ein Druckfluid mit oder ohne integrierten Druckminderer, der einen Körper (2) umfasst, der einen Fluidkreislauf (3) aufnimmt, der ein stromaufwärtiges Ende (4) aufweist, das dazu vorgesehen ist, mit einem Vorrat eines Druckfluids in Verbindung gebracht zu werden, und ein stromabwärtiges Ende (5), das dazu vorgesehen ist, mit einer Empfängervorrichtung in Verbindung gebracht zu werden, wobei der Fluidkreislauf (3) ein Organ (6) zur Steuerung des Volumenstroms in dem Fluidkreislauf (3) umfasst, das Organ (6) zur Steuerung des Volumenstroms von einem in Bezug auf den Körper (2) des Schließhahns (1) beweglichen Betätigungsorgan (7) angesteuert wird, der Schließhahn (1) mindestens ein elektronisches Funktionsorgan (10) umfasst, das in einem auf dem Körper (2) befindlichen geschlossenen Gehäuse (8) angeordnet ist, **dadurch gekennzeichnet, dass** das Gehäuse (8) eine Umfangswand in Kommunikation mit dem Äußeren des Schließhahns (2) umfasst, die Umfangswand (18) mindestens eine Entlüftungsöffnung (9) umfasst, die von einem auf der Umfangswand befestigten Deckel (11) verschlossen ist.

2. Schließhahn nach Anspruch 1, **dadurch gekennzeichnet, dass** der Deckel eine auf die Umfangswand geklebte Schicht (11) aus einem undurchlässigen Kunststoffmaterial umfasst oder daraus besteht.

3. Schließhahn nach Anspruch 2, **dadurch gekennzeichnet, dass** die Schicht (11) aus Kunststoffmaterial biegsam ist.

4. Schließhahn nach einem der Ansprüche 2 bis 3, **dadurch gekennzeichnet, dass** die Schicht (11) aus Kunststoffmaterial mindestens eines aus Folgendem umfasst: Kautschuk, ein Polymer.

5. Schließhahn nach einem der Ansprüche 1 bis 4, **dadurch gekennzeichnet, dass** der Deckel (11) auf Höhe oder angrenzend an die Entlüftungsöffnung (9) örtlich verdünnt oder teilweise vorgeschnitten ist.

6. Schließhahn nach einem der Ansprüche 1 bis 5, **dadurch gekennzeichnet, dass** er mehrere Entlüftungsöffnungen (9) beinhaltet.

7. Schließhahn nach einem der Ansprüche 1 bis 6, **dadurch gekennzeichnet, dass** die Umfangswand (18) mindestens eine Entlüftungsöffnung (9) umfasst, die eine obere Wand des Gehäuses (8) und des Schließhahns (1) darstellt, wenn sich der Schließhahn (1) in der Betriebskonfiguration befindet.

8. Schließhahn nach einem der Ansprüche 1 bis 7, **dadurch gekennzeichnet, dass** das Gehäuse (8) auf dem Körper (2) des Schließhahns (1) lösbar angebracht ist.

9. Schließhahn nach einem der Ansprüche 1 bis 8, **dadurch gekennzeichnet, dass** das Gehäuse (8) mindestens einen Teil des Fluidkreislaufs (3) des Gehäuses (8) aufnimmt.

10. Schließhahn nach einem der Ansprüche 1 bis 9, **dadurch gekennzeichnet, dass** das Steuerorgan (6) mindestens eines aus Folgendem umfasst; ein Absperrventil, ein Ventil zur Regelung des Volumenstroms oder des Drucks, ein bewegliches Ventilsteller-Organ, das zum Betätigen eines Ventils einer anderen Vorrichtung vorgesehen ist, mit der zu verbinden der Schließhahn vorgesehen ist.

11. Schließhahn nach einem der Ansprüche 1 bis 10, **dadurch gekennzeichnet, dass** das mindestens eine elektronische Funktionsorgan (10) mindestens eines aus Folgendem umfasst: eine eine Antenne, einen Druck- und/oder Temperatursensor umfassende Vorrichtung zum drahtlosen Empfangen und/oder Senden von Daten, eine einen Mikroprozessor, eine Digitalanzeige, eine Lichtquelle umfassende elektronische Logik zum Speichern und Verarbeiten von Daten.

12. Flasche oder Anordnung von Flaschen für Druckfluid, umfassend einen Schließhahn nach einem der Ansprüche 1 bis 11.

## Claims

1. Tap for a pressurised fluid, with or without an integral pressure reducing device, comprising a body (2) enclosing a fluid circuit (3) having an upstream end (4) intended to be connected with a reserve of pressurised fluid and a downstream end (5) intended to be connected with a receiving apparatus, the fluid circuit (3) comprising a member (6) for controlling the flow rate in the fluid circuit (3), the flow-rate control member (6) being controlled by an actuation member (7) that is movable with respect to the body (2) of the tap (1), the tap (1) comprising at least one electronic functional member (10) arranged in a closed housing (8) situated on the body (2), **characterised in that** the housing (8) comprises a peripheral wall in communication with the outside of the tap (2), said peripheral wall (18) comprising at least one vent orifice (9) closed by a cover (11) fixed to said peripheral wall.

2. Tap according to claim 1, **characterised in that** the cover comprises or consists of a layer (11) of impervious plastics material adhesively bonded to said peripheral wall.

3. Tap according to claim 2, **characterised in that** the layer (11) of plastics material is flexible.

4. Tap according to any of claims 2 to 3, **characterised in that** the layer (11) of plastics material comprises at least one from: rubber, a polymer.

5. Tap according to any of claims 1 to 4, **characterised in that** the cover (11) is locally thinned or partially scored at or adjacent to the vent orifice (9).

6. Tap according to any of claims 1 to 5, **characterised in that** it comprises a plurality of vent orifices (9).

7. Tap according to any of claims 1 to 6, **characterised in that** the peripheral wall (18) comprising the at least one vent orifice (9) constitutes a top wall of the housing (8) and of the tap (1) when the tap (1) is in a use configuration.

8. Tap according to any of claims 1 to 7, **characterised in that** the housing (8) is mounted removably on the body (2) of the tap (1).

9. Tap according to any of claims 1 to 8, **characterised in that** the housing (8) encloses at least part of the fluid circuit (3) of the housing (8).

10. Tap according to any of claims 1 to 9, **characterised in that** the control member (6) comprises at least one from; an isolation valve, a flow-rate or pressure regulation valve, a movable valve-pusher member intended to actuate a valve of another apparatus to which the tap is intended to be connected.

11. Tap according to any of claims 1 to 10, **characterised in that** the at least one electronic functional member (10) comprises at least one from: a wireless data reception and/or transmission device comprising an antenna, a pressure and/or temperature sensor, electronic logic for storing and processing data comprising a microprocessor, a digital screen and a light source.

12. Pressurised fluid bottle or set of bottles comprising a tap according to any of claims 1 to 11.
